# FASCICULE DE BREVET EUROPEEN

(11) **EP 0 443 278 B1**
(45) Date de publication et mention de la délivrance du brevet: **14.07.1993**
(21) Numéro de dépôt: 90400480.1
(22) Date de dépôt: 21.02.1990
(51) Int. Cl.: B21D 31/04, B60R 13/06

(54) **Procédé de fabrication d'une armature métallique pour profilés en une matière synthétique résiliente**
Verfahren zum Herstellen einer metallischen Armatur für Profile in biegsamem synthetischem Material
Method of manufacturing a metallic framework for sections made of a synthetic resilient material

(43) Date de publication de la demande: 28.08.1991
(73) Titulaire: ETABLISSEMENTS MESNEL SOCIETE ANONYME DITE :, F-78420 Carrières-Sur-Seine (FR)
(72) Inventeur: Mesnel, François, F-92200 Neuilly-Sur-Seine (FR); Mesnel, Gérard, F-78420 Carrieres-Sur-Seine (FR)
(74) Mandataire: Jolly, Jean-Pierre

(56) Documents cités:
- EP-A- 0 277 425
- DE-A- 2 801 082
- GB-A- 2 067 105

## Description

La présente invention concerne un procédé de fabrication d'une armature métallique pour profilés en une matière synthétique résiliente, par exemple en élastomère ou plastomère, selon le préambule de la revendication 1.

On sait que, dans l'industrie automobile, on utilise à une très grande échelle des éléments d'étanchéité comprenant une partie formant pince, qui coiffe une bride ou une feuillure de la carrosserie, et un organe d'étanchéité solidaire de la partie formant pince. Celle-ci peut aussi être utilisée seule, pour protéger des feuillures ou comme élément d'enjolivement. Cette pince peut aussi servir de support à un organe d'enjolivement distinct.

Dans tous les cas, cette pince a habituellement une section transversale en U et elle comporte une armature métallique, généralement en acier ou en aluminium, sur laquelle a été extrudé un polymère tel que le polychlorure de vinyle plastifié ou un caoutchouc vulcanisé.

Des lèvres de ce polymère font saillie sur les faces internes des branches du U en direction de la branche opposée, en vue d'assurer l'accrochage de la pince sur la bride ou sur la feuillure dont elle est solidaire.

C'est à ce type de profilés armés que s'intéresse la présente invention et elle vise à proposer une armature qui soit apte à rendre la pièce flexible et qui présente un effet de ressort vis-à-vis de son support, du fait d'un écrouissage approprié de cette armature.

Divers documents de la technique antérieure décrivent des armatures métalliques relativement proches de celles de l'invention, ou préparées par des procédés se rapprochant de celui de la demande. Elle présentent cependant des différences sensibles avec celles de la présente demande.

DE-A-2 801 082, sur lequel le préambule de la revendication 1 se fonde, concerne une armature métallique constituée de lamelles attenantes par des points d'attache disposés suivant deux bandes parallèles. Ces lamelles sont d'abord déformées à la manière de persiennes, comme représenté sur la figure 1 de ce document, puis elles sont aplaties et étirées.

De même, GB-A-2067 105 décrit une armature de forme également différente et il n'y a pas de phase d'étirage proprement dite, l'étirage résultant du passage entre des galets 5a-5b d'un type particulier (voir figures 8 et 9). Il n'y a pas non plus de déformation des lamelles et de redressage de celles-ci.

Enfin, dans EP-A-0 277 425, la forme de l'armature décrite est également différente et elle est réalisée par un procédé qui ne comporte pas de phases de déformation des languettes, de redressage de celle-ci et d'écrouissage de la bande étirée.

La présente invention a pour objet un procédé de fabrication d'une bande pour la réalisation d'une armature métallique pour profilés en une matière synthétique résiliente, procédé dans lequel :
a) dans une première phase, on pratique dans une bande en acier doux des découpes perpendiculaires à son axe longitudinal pour y définir des lamelles identiques en écartant simultanément, au moment de la découpe, dans un plan perpendiculaire à l'axe, les parties des lamelles contiguës non solidaires en laissant sensiblement contiguës les extrémités latérales de ces lamelles,
b) dans une seconde phase, on aplatit la bande obtenue à l'issue de la première phase pour amener sensiblement bord à bord et dans un même plan les lamelles attenantes prédécoupées dans la première phase et,
c) on étire longitudinalement la bande,

ce procédé étant caractérisé en ce que :
- les lamelles découpées dans la première phase sont attenantes deux à deux, alternativement en un emplacement disposé suivant l'axe longitudinal de la bande et en deux emplacements disposés symétriquement par rapport à cet axe suivant deux droites parallèles à celui-ci,
- l'étirage longitudinal de la bande est pratiqué dans une troisième phase, dans laquelle on étire longitudinalement la bande obtenue à l'issue de la seconde phase, de manière à écarter les unes des autres les parties non attenantes des languettes contiguës, de façon qu'elles forment dans la partie centrale de la bande des parallélogrammes sensiblement réguliers ;
- enfin, dans une quatrième phase, qui suit immédiatement la troisième phase ou qui est conduite simultanément avec celle-ci, on écrouit la bande étirée, par compression suivant toute sa surface.

Avantageusement, dans une cinquième phase, on fait subir à la bande une opération additionnelle d'écrouissage, en comprimant de façon plus importante, suivant au moins deux rubans parallèles disposés symétriquement par rapport à l'axe longitudinal, les parties latérales prolongeant les parallélogrammes contigus formés des lamelles.

Les bandes obtenues par ce procédé, les armatures de profilé réalisées à partir de ces bandes, notamment les armatures à section en U, et les profilés en matière synthétique résiliente équipés d'une telle armature noyée au moins partiellement dans l'élastomère constituent d'autres objets de l'invention.

La première phase de découpe-emboutissage de la bande pourra être réalisée facilement par des dispositifs usuels dans la technique.

Pour aplanir, au cours de la deuxième phase, la bande déformée obtenue à l'issue de la première phase, on utilisera un train de galets aplanisseurs, sans exercer cependant une compression excessive.

La troisième phase, ou phase d'étirage, pourra entraîner un allongement très important de la bande, de l'ordre de 45%.

La phase finale d'écrouissage pourra enfin être réalisée à l'aide d'un train de galets comprimant la bande suivant toute sa surface. Cet écrouissage pourra entraîner une réduction d'épaisseur de la bande de l'ordre de 25%.

Enfin, un écrouissage additionnel pourra être exercé sur les bords des lamelles à l'aide de galets disposés en parallèle suivant au moins deux rubans parallèles de la bande, symétriquement par rapport à l'axe de symétrie de celle-ci.

Ainsi qu'il a été indiqué, il est possible de réaliser à partir d'une bande ainsi traitée une armature à section en U et un profilé en élastomère dans lequel est noyée au moins une partie de cette armature, qui ont une grande souplesse et qui exercent un effort important de serrage sur les brides ou feuillures qu'ils sont amenés à équiper, par un effet marqué de ressort des deux branches du U.

On notera en outre que l'armature ainsi réalisée permet, à performances égales, de réaliser une sérieuse économie de métal, puisque la phase d'allongement combinée à la phase d'écrouissage se traduit par un gain de métal pouvant atteindre 50 % par unité de longueur.

Les dessins annexés feront mieux ressortir ces différences et illustreront les diverses phases de procédé selon l'invention.
Sur ces dessins:
La figure 1a est une vue en perspective de la bande de métal à l'issue de la première phase de découpe-emboutissage du procédé conforme à l'invention;
La figure 1b est une vue latérale suivant la flèche F₁ de la figure 1a;
La figure 1c est une vue de bout de la bande suivant la flèche F₂ de la figure 1a;
La figure 1d est une vue de bout de la bande suivant la flèche F₃ de la figure 1a;
Les figures 2a et 2b sont des vues de la bande analogues aux figures 1a et 1b, à l'issue de la seconde phase du procédé ou phase d'aplatissement de la bande;
Les figures 3a et 3b sont des vues de la bande analogues aux figures 1a et 1b, à l'issue de la dernière phase du procédé, après étirage et écrouissage de la bande.

La figure 4 est une vue en perspective, avec arrachement partiel, d'un profilé en élastomère équipé d'une armature métallique réalisée par un procédé selon l'invention.

On se réfèrera d'abord aux figures 1a, 1b et 1c des dessins, qui montrent le profil réalisé, par découpe et emboutissage simultanés, à partir d'une bande métallique rectiligne continue, non représentée.

La bande de départ est en un acier doux, laminé à froid, dont la résistance à la rupture est de l'ordre de 520 ± 40 mégapascals.

On découpe cette bande, perpendiculairement à son axe de symétrie longitudinal I-I, de manière à y définir des lamelles 1, perpendiculaires à l'axe de symétrie I-I de la bande et attenantes deux à deux aux lamelles contiguës, alternativement en un point de liaison 2 disposé suivant l'axe I-I, et suivant deux points 3, disposés symétriquement suivant des lignes II-II parallèles à l'axe de symétrie I-I, à proximité du bord latéral de la bande.

Simultanément, on écarte les unes des autres les lamelles 1 contiguës, de part et d'autre du plan d'origine de la bande, d'une part, au niveau de l'axe I-I et, en sens inverse, au niveau de leur bord latéral, pour les lamelles réunies aux emplacements 3 (Figure 1c), et, d'autre part, au niveau des lignes II-II, en laissant les bords latéraux contigus sensiblement dans le plan d'origine, pour les lamelles réunies aux emplacements 2 (Figure 1d).

La bande déformée résultant de cette première opération est ensuite aplanie à l'aide d'un train de galets, pour obtenir le profil illustré par les figures 2a et 2b, où l'on voit que les lamelles 1 réunies aux emplacements 3 définissent dans la partie centrale de la bande des parallélogrammes sensiblement réguliers, qui se prolongent latéralement par des extrémités de branches divergentes.

Les deux premières opérations entraînent un écrouissage léger de la bande métallique.

Celle-ci est ensuite étirée et comprimée soit simultanément, soit en deux phases successives rapprochées, pour obtenir le profil représenté sur les figures 3a et 3b. Comme indiqué ci-dessus, cette opération se traduit par un écrouissage marqué du métal et par un allongement important de la bande, en même temps que par une réduction d'épaisseur de celle-ci. L'opération de compression est réalisée suivant toute la surface de la bande et est de préférence suivie d'un écrouissage additionnel, suivant au moins deux rubans 6 disposés symétriquement par rapport à l'axe de symétrie de la bande, sur les parties des lamelles 1 prolongeant latéralement les parallélogrammes, au niveau des emplacements 3.

La bande métallique ainsi traitée peut ensuite être repliée pour former une armature 4 à section en U, comme représenté sur la figure 4, que l'on gaine par extrusion d'une couche 5 d'un élastomère pour réaliser un profilé formant pince, apte par exemple à coiffer une bride d'une carrosserie d'automobile, qui se distingue des profilés usuels par une souplesse accrue et une grande force de rappel en position sur un support. Sur la figure 4, on distingue les emplacements 3 où la bande a subi latéralement un écrouissage additionnel suivant deux rubans parallèles disposés symétriquement par rapport à son axe.

Toutes les opérations mentionnées ci-dessus sont des opérations usuelles dans la technique, réalisables avec un outillage conventionnel, et qui permettent donc d'obtenir sans accroissement sensible de coût une armature de profilé ayant des caractéristiques techniques supérieures à celles de la technique connue, en faisant des économies de métal pouvant atteindre au moins 50 %.

## Revendications

1. Procédé de fabrication d'une bande pour la réalisation d'une armature métallique pour profilés en une matière synthétique résiliente, procédé dans lequel :
a) dans une première phase, on pratique dans une bande en acier doux des découpes perpendiculaires à son axe longitudinal (I-I) pour y définir des lamelles (1) identiques en écartant simultanément, au moment de la découpe, dans un plan perpendiculaire à l'axe (I-I), les parties des lamelles contiguës non solidaires en laissant sensiblement contiguës les extrémités latérales de ces lamelles,
b) dans une seconde phase, on aplatit la bande obtenue à l'issue de la première phase pour amener sensiblement bord à bord et dans un même plan les lamelles attenantes (1) prédécoupées dans la première phase et,
c) on étire longitudinalement la bande,
ce procédé étant caractérisé en ce que :
- les lamelles découpées dans la première phase sont attenantes deux à deux, alternativement en un emplacement (2) disposé suivant l'axe longitudinal (3-5) de la bande et en deux emplacements (3) disposés symétriquement par rapport à cet axe suivant deux droites (II-II) parallèles à celui-ci,
- l'étirage longitudinal de la bande est pratiqué dans une troisième phase, dans laquelle on étire longitudinalement la bande obtenue à l'issue de la seconde phase, de manière à écarter les unes des autres les parties non attenantes des languettes contiguës, de façon qu'elles forment dans la partie centrale de la bande des parallélogrammes sensiblement réguliers ;
- enfin, dans une quatrième phase, qui suit immédiatement la troisième phase ou qui est conduite simultanément avec celle-ci, on écrouit la bande étirée, par compression suivant toute sa surface.

2. Procédé selon la revendication 1, caractérisé en ce que la phase d'étirage de la bande entraîne un allongement de celle-ci de l'ordre d'au moins 45%.

3. Procédé selon l'une des revendications 1 et 2, caractérisé en ce que la phase d'écrouissage de la bande entraîne une réduction d'épaisseur de celle-ci de l'ordre d'au moins 25 %.

4. Procédé selon l'une des revendications 1 à 3, caractérisé en ce que, dans une cinquième phase, on fait subir à la bande une opération additionnelle d'écrouissage, en comprimant de façon plus importante, suivant au moins deux rubans parallèles (6) disposés symétriquement par rapport à l'axe longitudinal (I-I), les parties latérales prolongeant les parallélogrammes contigus formés par les lamelles (1).

5. Armature métallique (4), notamment armature à section transversale en U, pour profilé en une matière synthétique résiliente, réalisée à partir d'une bande obtenue par un procédé selon l'une des revendications 1 à 4.

6. Profilé armé en une matière synthétique résiliente (5) comprenant une armature (4) selon la revendication 5, noyée au moins partiellement dans ladite matière.

## Claims

1. A method of producing a strip for making a metal reinforcement for profiled members which are made from a resilient synthetic plastics material, a method in which:
a) in a first phase, cuts are made in a strip of mild steel at right-angles to its longitudinal axis (I-I) to define therein identical strips (1) in that, at the moment of cutting, in a plane at right-angles to the axis (I-I), those parts of the contiguous strips which are not fixed are moved aside simultaneously, leaving substantially contiguous the lateral ends of these strips,
b) in a second phase, the strip obtained at the end of the first phase is flattened in order to bring the contiguous strips (1) pre-cut in the first phase to a condition where they are substantial ly edge-to-edge and
c) the strip is drawn out longitudinally,
this method being characterised in that:
- the strips are cut out in the first phase are contiguous in pairs alternately at a location (2) disposed according to the longitudinal axis (3-5) of the strip and at two positions (3) disposed symmetrically in respect of this axis and according to two straight lines (II-II) parallel therewith,
- the longitudinal drawing out of the strip is performed in a third phase in which the strip obtained from the second phase is drawn out longitudinally in order to move apart from one another those parts of the contiguous tongues which are not connected to one another so that they form substantially regular parallelograms in the central part of the strip;
- finally, in a fourth phase which immediately follows the third phase or which is carried out simultaneously therewith, the drawn out strip is temperrolled by compression over its entire surface.

2. A method according to claim 1, characterised in that the strip drawing phase produces an elongation of the strip amounting to at least 45%.

3. A method according to one of claims 1 and 2, characterised in that the temper-rolling phase produces a reduction in the thickness of the strip which is of the order of at least 25%.

4. A method according to one of claims 1 to 3, characterised in that in a fifth phase the strip is caused to undergo an additional temper-rolling operation involving even greater compression of the lateral parts which extend the contiguous parallelograms formed by the thin plates (1) along at least two parallel lines (6) disposed symmetrically in relation to the longitudinal axis (I-I.

5. A metal reinforcing framework (4), particularly a reinforcing framework having a U-shaped cross-section, for a profiled member made from a resilient synthetic material, the reinforcement being produced from a strip obtained by a method according to one of claims 1 to 4.

6. A reinforced profiled member made from a resilient synthetic material (5) comprising a reinforcing framework (4) according to claim 5 and at least partially embedded in the said synthetic material.

## Patentansprüche

1. Verfahren zur Herstellung eines Bandes zur Realisierung einer Metallarmierung für Profile aus elastischem synthetischen Material, bei welchem:
a) in einer ersten Phase in ein Band aus weichem Stahl Schnittvorgänge senkrecht zu seiner Längsache (I-I) durchgeführt werden, um dort identische Lamellen (1) zu definieren, wobei gleichzeitig im Moment des Schnittvorganges in einer Ebene senkrecht zur Achse (I-I) die Teile der benachbarten nicht miteinander verbundenen Lamellen auseinander gespreizt werden und die seitlichen Enden dieser Lamellen im wesentlichen aneinander angrenzend gelassen werden,
b) in einer zweiten Phase das Band, das man ausgangs der ersten Phase erhält, plattgedrückt wird, um die aneinander angrenzenden, in der ersten Phase vorgeschnittenen Lamellen (1) im wesentlichen Rand and Rand und in eine Ebene zu bringen, und das Band der Länge nach gestreckt wird, wobei dieser Prozeß dadurch gekennzeichnet ist, daß:
- die in der ersten Phase geschnittenen Lamellen zwei und zwei aneinanderhängen, abwechselnd an einer Stelle (2), die entlang der Längsachse (I-I) des Bandes angeordnet ist, und an zwei Stellen (3), die symmetrisch bezüglich dieser Achse entlang zweier zu ihr paralleler Geraden (II-II) angeordnet sind,
- in einer dritten Phase das ausgangs der zweiten Phase erhaltene Band in Längsrichtung so gestreckt wird, daß die nicht zusammenhängenden Bereiche der benachbarten Zungen auseinander gespreizt werden, so daß sie im zentralen Bereich des Bandes im wesentlichen regelmäßige Parallelogramme bilden;
- schließlich in einer vierten Phase, die der dritten Phase unmittelbar folgt oder die gleichzeitig mit ihr durchgeführt wird, das gestreckte Band kalt gehärtet wird, durch Druck entlang seiner gesamten Oberfläche.

2. Verfahren nach Anspruch 1, dadurch gekennzeichnet, daß die Streckphase des Bandes eine Verlängerung des Bandes in einer Größenordnung von mindestens 45% mit sich bringt.

3. Verfahren nach einem der Ansprüche 1 oder 2, dadurch gekennzeichnet, daß die Phase des Kalthärtens des Bandes eine Verringerung der Stärke des Bandes in einer Größenordnung von mindestens 25% mit sich bringt.

4. Verfahren nach einem der Ansprüche 1 bis 3, dadurch gekennzeichnet, daß in einer fünften Phase das Band einem zusätzlichen Vorgang des Kalthärtens unterworfen wird indem die seitlichen Bereiche, die die durch die Lamellen (1) gebildeten benachbarten Parallelogramme verlängern, auf noch stärkere Art und Weise gepresst werden, entlang zumindest zweier paralleler Streifen (6), die symmetrisch bezüglich der Längsachse (I-I) angeordnet sind.

5. Metallarmierung (4), insbesondere Armierung mit U-förmigem Querschnitt für Profile aus einem elastischen synthetischen Material, hergestellt ausgehend von einem Band, das durch ein Verfahren gemäß einem der Ansprüche 1 bis 4 erhalten wurde.

6. Armiertes Profil aus einem synthetischen elastischen Material (5), das eine Armierung (4) gemäß dem Anspruch 5 beinhaltet, die zumindest teilweise in besagtes Material eingebettet ist.
